# FASCICULE DE BREVET EUROPEEN

(11) **EP 2 253 248 B1**
(45) Date de publication et mention de la délivrance du brevet: **27.03.2013**
(21) Numéro de dépôt: 10162421.1
(22) Date de dépôt: 10.05.2010
(51) Int. Cl.: A47C 23/06

(54) **Dispositif de suspension de latte comportant un embout et un organe raidisseur**
Lagerungssystem für Latten die ein Endstück und ein versteifenden Element aufweisst
Supporting device for slats comprising an end piece and stiffening means

(30) Priorité: 11.05.2009 FR 0953092
(43) Date de publication de la demande: 24.11.2010
(73) Titulaire: Tournadre SA Standard Gum, 18000 Bourges (FR)
(72) Inventeur: Lobry, Pascal, 18000, BOURGES (FR); Lobry, Jacques, 18000, BOURGES (FR); Tat, Christophe, 18000, BOURGES (FR)
(74) Mandataire: Balesta, Pierre

(56) Documents cités:
- EP-A1- 1 222 883
- EP-A1- 1 647 214
- DE-U1- 29 611 876

## Description

La présente invention concerne le domaine de la suspension élastique de lattes d'un sommier de lattes.

Elle concerne plus précisément un dispositif de suspension de lattes de sommier comprenant un embout qui présente une section supérieure qui comporte au moins un logement pour accueillir l'extrémité d'une latte, une section inférieure munie de moyens d'ancrage dudit embout sur le sommier, et une section intermédiaire comportant des éléments de suspension reliant la section inférieure à la section supérieure.

Un tel dispositif est généralement fixé à un long pan du cadre du sommier.

La raideur ou la souplesse de l'embout dépend du matériau utilisé pour sa fabrication et aussi de la forme géométrique des éléments de suspension.

Au demeurant, ce type de dispositif de suspension présente une raideur unique et constante.

Par ailleurs, EP 1 647 214 décrit un dispositif de suspension à raideur variable selon le préambule de la revendication 1.

Un but de la présente invention est de proposer un dispositif de suspension présentant plusieurs raideurs offrant un meilleur confort.

L'invention atteint son but par le fait que les éléments de suspension sont constitués par deux parois arquées s'étendant entre la section inférieure et la section supérieure, chacune des parois arquées présentant une extrémité reliée à celle des sections inférieure et supérieure qui n'est pas reliée à l'organe ressort, et la paroi de contact s'étend depuis ladite extrémité vers la surface d'appui de l'organe ressort.

Ainsi lorsqu'on exerce une faible pression sur l'embout, seuls les éléments de suspension sont sollicités dès lors que le débattement des éléments de suspension reste inférieur à la distance séparant la paroi de contact de la surface d'appui.

On comprend donc que la raideur de l'embout est alors égale à la raideur des éléments de suspension.

Lorsque la pression exercée sur l'embout est importante, la paroi de contact vient en contact avec la surface d'appui de sorte que les éléments de suspension soient couplés mécaniquement avec l'organe ressort.

L'organe ressort et les éléments de suspension sont alors sollicités conjointement, en parallèle. La raideur de l'embout est alors fonction de la raideur des éléments de suspension et de la raideur de l'organe ressort.

On appellera dans la suite « pression seuil », la valeur de la pression à exercer sur l'embout pour que la paroi de contact vienne en contact avec la surface d'appui.

Pour résumé, lorsque la pression exercée sur l'embout est inférieure à la pression seuil, seuls les éléments de suspension assurent la souplesse de l'embout, tandis que lorsque la pression exercée sur l'embout est supérieure ou égale à la pression seuil, ce sont les éléments de suspension ensemble avec l'organe ressort qui assurent l'élasticité de l'embout.

On obtient alors un effet souplesse progressif qui améliore le confort ressenti par l'utilisateur.

Selon l'invention, l'organe ressort est fixé soit à la section inférieure, soit à la section supérieure. Il n'est donc pas sollicité lorsque le couplage précité n'est pas réalisé. Par ailleurs, l'organe ressort est préférentiellement disposé à l'intérieur du volume défini par les éléments de suspension.

Les parois arquées présentent préférentiellement une ligne de pliage mais, sans sortir du cadre de la présente invention, on peut prévoir davantage de lignes de pliage.

De préférence, l'embout possède deux parois arquées et deux parois de contact. Encore de préférence, l'organe ressort est disposé entre les deux parois arqués des éléments de suspension.

Pour offrir un contact stable, la paroi de contact est, de manière avantageuse, sensiblement parallèle à la surface d'appui de l'organe ressort.

Selon un mode de réalisation préféré de l'invention, l'organe ressort comprend une portion ayant la forme générale d'un manchon s'étendant selon l'épaisseur de l'embout, ladite portion étant reliée à l'une ou l'autre des sections inférieure et supérieure par des parois de liaison.

De préférence, le manchon présente une césure s'étendant selon l'épaisseur de l'embout tout en étant disposé en regard de la section à laquelle il est fixé. Les parois de liaison relient les bords de cette césure à ladite section.

Avantageusement, la surface d'appui est constituée par une zone de la portion souple ayant la forme générale d'un manchon qui est disposée en regard de celle des sections inférieure et supérieure qui n'est pas reliée à l'organe ressort. Cette surface d'appui est préférentiellement bombée.

Par ailleurs, l'embout est préférentiellement symétrique par rapport à un plan orthogonal aux sections inférieure et supérieure, et parallèle à une direction d'accueil de la latte dans le logement.

Selon un aspect particulièrement avantageux de l'invention, le dispositif de suspension comporte en outre un organe raidisseur amovible destiné à être logé dans la section intermédiaire afin d'augmenter la raideur de l'embout.

L'organe raidisseur est donc une pièce distincte de l'embout. Ce dernier peut être logé dans l'embout par la face arrière, la face avant ou encore au travers de la section inférieure de l'embout. Par faces arrière et avant, on entend les faces de l'embout qui sont orthogonales à la direction d'engagement de la latte dans son logement.

Selon un premier mode de réalisation, l'organe raidisseur comprend une première portion apte à être logée entre ladite au moins une paroi de contact et la surface d'appui de l'organe ressort de manière à coupler mécaniquement les éléments de suspension avec l'organe ressort.

La première portion présente préférentiellement une épaisseur au moins égale à la distance séparant la paroi de contact de la zone d'appui, de sorte que le couplage mécanique peut être réalisé lorsque l'organe raidisseur est logé dans l'embout. Dans ce cas, l'organe ressort et les éléments de suspension sont sollicités quelle que soit la valeur de la pression appliquée à l'embout.

L'embout avec son organe raidisseur présente donc une fermeté supérieure à celle de l'embout seul. De plus, comme l'organe raidisseur est avantageusement amovible, l'utilisateur peut aisément modifier la raideur du dispositif de suspension et par suite la raideur du couchage.

Avantageusement, l'organe raidisseur présente une première position d'engagement dans laquelle la première portion ne couple pas mécaniquement les éléments de suspension avec l'organe ressort et une deuxième position d'engagement dans laquelle la première portion couple mécaniquement les éléments de suspension avec l'organe ressort.

Ainsi, l'utilisateur peut avantageusement modifier la raideur du dispositif de suspension sans enlever l'organe raidisseur. Autrement dit, l'organe raidisseur restant logé dans la section intermédiaire, l'utilisateur peut le déplacer entre la première position d'engagement (la position souple) et la deuxième position d'engagement (la position ferme).

Selon une variante du premier mode de réalisation, l'organe raidisseur comprend en outre une deuxième portion apte à augmenter la raideur de l'organe ressort.

Ainsi, lorsque l'organe raidisseur est monté dans l'embout, le dispositif peut présenter une raideur bien supérieure à celle de l'embout seul dès lors que les éléments de suspension sont couplés avec l'organe ressort, ce dernier présentant une raideur augmentée du fait de la présence de la deuxième portion.

Sans sortir du cadre de la présente invention, un même embout pourra recevoir un organe raidisseur possédant uniquement une première portion, ou bien un organe raidisseur possédant des première et deuxième portions.

De manière préférentielle, la deuxième portion est destinée à venir se loger à l'intérieur de la portion souple ayant la forme générale d'un manchon de manière à augmenter la raideur de l'organe ressort.

Le manchon souple étant couplé avec la deuxième portion, la raideur de l'organe ressort est augmenté. En outre, le manchon a tendance à moins s'écraser sur lui-même, ce qui contribue également à l'augmentation de sa raideur.

Avantageusement, l'organe raidisseur selon cette variante présente une première position d'engagement dans laquelle la première portion ne couple pas mécaniquement les éléments de suspension avec l'organe ressort tandis que la deuxième portion n'augmente pas la raideur de l'organe ressort, une deuxième position d'engagement dans laquelle la première portion couple mécaniquement les éléments de suspension avec l'organe ressort tandis que la deuxième portion augmente la raideur de l'organe ressort, et une troisième position d'engagement dans laquelle la première portion couple mécaniquement les éléments de suspension avec l'organe ressort tandis que la deuxième portion n'augmente pas la raideur de l'organe ressort.

Dans cette variante, l'organe raidisseur présente donc une première position d'engagement pour laquelle le dispositif de suspension est souple, une deuxième position d'engagement pour laquelle le dispositif de suspension est ferme, ainsi qu'une troisième position d'engagement pour laquelle le dispositif de suspension est mi-souple.

Ainsi, grâce à l'invention, l'utilisateur peut aisément choisir entre trois modes de confort en déplaçant l'organe raidisseur, ce dernier restant engagé avec l'embout.

De préférence, le guidage est réalisé par le fait que l'organe raidisseur comporte en outre un bras de guidage destiné à être introduit dans un passage ménagé dans la section supérieure, ledit passage s'étendant selon l'épaisseur de l'embout.

Pour permettre à l'utilisateur de savoir dans quelle position d'engagement se trouve l'organe raidisseur, le bras de guidage présente avantageusement un marquage associé aux positions d'engagement, la section supérieure présentant en outre une fenêtre rendant visible le marquage afin d'en permettre la lecture.

De manière préférentielle, mais non exclusivement, l'organe raidisseur comprend en outre un plateau destiné à venir en appui sur la latte. Ce plateau facilite la préhension et le déplacement de l'organe raidisseur dans l'embout. On comprend aussi qu'il participe au guidage du déplacement de l'organe raidisseur entre ses différentes positions d'engagement dès lors que le plateau peut glisser le long de la latte.

Selon un deuxième mode de réalisation de l'invention, la section inférieure comporte en outre un logement additionnel pour une latte inférieure et l'organe raidisseur est destiné à être logé à l'intérieur de l'organe ressort tout en prenant appui sur la latte inférieure.

On comprend donc que dans ce second mode de réalisation, l'organe raidisseur a pour fonction d'augmenter la raideur de l'organe ressort, à la suite de quoi la raideur des éléments de suspension couplés à l'organe ressort est également augmentée.

De préférence, l'organe raidisseur comporte une tête contre laquelle les parois de liaison de l'organe ressort sont destinées à venir en appui.

Ainsi, on réalise un couplage mécanique entre les parois de liaison et la tête de l'organe raidisseur en conséquence de quoi la raideur de l'organe ressort est augmentée. De plus, la tête bloque le débattement des parois de liaison, ce qui contribue également à accroitre la raideur de l'organe ressort dès lors que l'on empêche les parois de liaison de se plier.

Pour faciliter son engagement, l'organe raidisseur présente avantageusement une plate-forme destinée à venir en appui contre la latte inférieure, cette plate-forme présentant des extrémités latérales courbées permettant de guider en translation l'organe raidisseur le long de la latte inférieure lors de l'engagement de l'organe raidisseur dans l'organe ressort.

De manière particulièrement avantageuse, l'embout du dispositif selon l'invention comporte en outre des moyens pour verrouiller l'organe raidisseur à l'embout. Ces moyens permettent en particulier de s'assurer que l'organe raidisseur reste verrouillé dans la position d'engagement choisie par l'utilisateur. Ces moyens sont bien entendu déverrouillables pour permettre de changer la position d'engagement ou bien pour enlever l'organe raidisseur de l'embout.

Selon une variante particulière, mais non limitative, l'organe raidisseur est engagé dans l'embout selon un sens opposé au sens d'insertion de la latte dans son logement, autrement dit par la face arrière de l'embout.

L'invention sera mieux comprise et ses avantages apparaîtront mieux à la lecture de la description qui suit, de modes de réalisation indiqués à titre d'exemples non limitatifs. La description se réfère aux dessins annexés sur lesquels :
- la figure **1** est une vue de face de l'embout d'un dispositif de suspension selon l'invention ;
- la figure **2** est une vue de côté en coupe II-II de l'embout de la figure **1** ;
- la figure **3** représente l'embout de la figure 1 lorsque les éléments de suspension sont couplés à l'organe ressort ;
- la figure **4** est une vue en perspective d'un premier mode de réalisation d'un organe raidisseur ;
- la figure **5** est une vue de face d'un embout selon l'invention dans lequel est engagé l'organe raidisseur de la figure **4** ;
- la figure **6** est une vue de côté en coupe de l'embout de la figure **5** lorsque l'organe raidisseur est dans sa position ferme ;
- la figure **7** est une vue de côté en coupe de l'embout de la figure **5** lorsque l'organe raidisseur est dans sa position souple ;
- la figure **8** est une vue de côté en coupe de l'embout de la figure **5** lorsque l'organe raidisseur est dans sa position mi-souple ;
- la figure **9** représente une première variante du premier mode de réalisation de l'organe raidisseur ;
- la figure **10** est une vue de face d'un embout selon l'invention comportant l'organe raidisseur de la figure **9** ;
- la figure **11** est une vue de côté en coupe de l'embout de la figure **10** dans laquelle l'organe raidisseur est dans sa position ferme ;
- la figure **12** est une vue de côté en coupe de l'embout de la figure **10** dans laquelle l'organe raidisseur est dans sa position souple ;
- la figure **13** est une vue de côté en coupe de l'embout de la figure **10** dans laquelle l'organe raidisseur est dans sa position mi-souple ;
- la figure **14** représente en vue de face, une deuxième variante du premier mode de réalisation du dispositif de suspension selon l'invention ;
- la figure **15** montre l'organe raidisseur du dispositif de suspension de la figure **14** ;
- la figure **16** est une vue de côté en coupe du dispositif de suspension de la figure **14****,** l'organe raidisseur étant dans sa position ferme ;
- la figure **17** est une vue de dessus du dispositif de suspension de la figure **14** **;**
- la figure **18** est une vue de face du dispositif de suspension selon un deuxième mode de réalisation de l'invention, dans lequel l'organe raidisseur est dans sa position ferme ;
- la figure **19** est une vue en coupe de côté du dispositif de la figure **18** **;** et
- la figure **20** est une vue en perspective de l'organe raidisseur destiné à être engagé dans l'embout du dispositif de suspension de la figure **14****.**

Les figures **1** et **2** montrent un embout **10** d'un dispositif de suspension conforme à l'invention dont plusieurs modes de réalisation seront décrits ci-après. Cet embout est de préférence réalisé en matière plastique souple.

Cet embout **10** présente classiquement une section supérieure **12** qui comporte deux logements **14, 16** pour accueillir l'extrémité de deux lattes (non représentées ici) selon une direction d'insertion référencée **D.** Ces deux lattes sont parallèles et s'étendent dans un plan, appelé plan de couchage.

La section supérieure **12** présente également une surface **12a** formant plateau sur laquelle vient se poser une portion latérale d'un matelas (non représenté ici), étant entendu que la portion centrale du matelas est supportée par les lattes.

Dans la suite, on appellera « direction longitudinale de l'embout » la direction **DL** qui est orthogonale au plan de symétrie **P** de l'embout, étant précisé que ce plan de symétrie est parallèle à la direction longitudinale des lattes et orthogonal à la surface **12a** formant plateau.

En outre, on appellera « direction transversale de l'embout », la direction **DT** qui est orthogonale à la direction longitudinale **DL** précitée et parallèle à la direction **D** d'insertion des lattes. L'épaisseur de l'embout est considérée selon cette direction transversale.

Pour sa fixation au sommier, l'embout **10** comporte, dans sa section inférieure **18,** des moyens d'ancrage **20** en forme de manchon qui sont destinés à coopérer avec des tenons fixés dans un long pan du sommier.

On constate également que l'embout **10** de cet exemple comporte, dans sa section inférieure **18,** un logement additionnel **22** pour recevoir une latte inférieure.

Les sections inférieure **18** et supérieure **12** sont reliées entre elles par une section intermédiaire **24** qui comporte des éléments de suspension **26.** Dans cet exemple, les éléments de suspension **26** sont constitués de deux parois arquées **28** souples en forme de « C » s'ouvrant vers l'intérieur de l'embout et qui peuvent se plier selon des lignes de pliage **28a** parallèles à la direction transversale de l'embout **10.**

Chacune de ces parois arquées **28** présente une première extrémité **28'** reliée aux moyens d'ancrage **20,** et une seconde extrémité **28",** opposée à la première extrémité **28',** reliée à la section supérieure **12.**

On comprend donc que lorsqu'une pression est appliquée à cet embout **10,** notamment lorsqu'une pression est appliquée sur les lattes, perpendiculairement par rapport au plan de couchage, les parois arquées **28** plient selon leurs lignes de pliage **28a,** en présentant un effet ressort. La section supérieure **12** se rapproche donc de la section inférieure **18.**

Conformément à l'invention, la section intermédiaire **24** comporte en outre un organe ressort **30** qui, dans cet exemple, est relié à la section inférieure **18** par des parois de liaison **32.** On constate à l'aide de la figure **1** que l'organe ressort **30** n'est pas relié à la section supérieure **12.** Sans sortir du cadre de l'invention, on pourrait inverser la position de l'organe ressort en le reliant uniquement à la section supérieure.

Dans l'exemple de la figure **1****,** l'organe ressort **30** comprend une portion souple **34** ayant la forme générale d'un manchon qui s'étend selon l'épaisseur e de l'embout **10.**

Cette portion souple **34** formant manchon présente une surface d'appui **36** bombée qui est disposée en regard de la section supérieure **12.**

La surface d'appui **36** est reliée aux parois de liaison **32** par le biais de parois intermédiaires **38.** L'organe ressort **30** présente ainsi deux paires de lignes de pliage, à savoir une première paire de lignes **34a** située entre la surface d'appui **36** et les parois intermédiaires **38,** et une seconde paire de lignes **34b** située entre les parois intermédiaires **38** et les parois de liaison **32.** On comprend que l'organe ressort est apte à se comprimer sur lui-même en se pliant selon ses lignes de pliage **34a,34b.**

Cet organe ressort étant réalisé en matière plastique souple, il présente un effet ressort ayant une certaine raideur.

Selon l'invention, les éléments de suspension **26** comprennent des parois de contact **40,** distantes de l'organe ressort **30** lorsque l'embout est au repos.

Ces parois de contact **40** s'étendent vers la surface d'appui **36** depuis les secondes extrémités **28"** des parois arquées **28.** On constate également que les parois de contact **40** sont sensiblement parallèles à la surface d'appui **36.** Par ailleurs, ces parois de contact **40** sont également arquées et leurs extrémités libres **40**a formant bourrelet s'étendent vers les lignes de pliage **28**a des parois arquées **28.**

Par ailleurs, en se référant à la figure **2****,** on constate que les éléments de suspension et l'organe ressort sont peu encombrants puisqu'ils sont logés dans l'épaisseur **e** de la section intermédiaire **24.**

Comme indiqué ci-dessus, l'embout **10** selon l'invention est conformé de telle sorte que, dans sa position de repos représentée sur la figure **1****,** les parois de contact **40** ne touchent pas la surface d'appui **36.** Il existe donc une distance **d** entre les parois de contact **40** et la surface d'appui **36.**

Il s'ensuit que lorsque la pression appliquée à l'embout est faible (l'embout demeurant dans sa position découplée), c'est-à-dire tant que les parois de contact **40** ne touchent pas la surface d'appui, la raideur du dispositif de suspension, constitué ici uniquement par l'embout, correspond à la raideur des éléments de suspension **26,** donc des parois arquées **28.**

Comme on le comprend à l'aide de la figure **3****,** lorsque la pression appliquée à l'embout **10** est plus importante, les parois arquées se plient et les parois de contact **40** viennent en contact avec la surface d'appui **36** de sorte que les parois de contact **40** sont mécaniquement couplées avec la surface d'appui **36,** en conséquence de quoi la raideur de l'embout, dans sa position couplée de la figure **3****,** est fonction de la raideur des éléments de suspension **26** et de la raideur de l'organe ressort **30.**

Dans sa position couplée, le dispositif de suspension selon l'invention présente donc une raideur supérieure à celle qu'il présente dans sa position découplée.

Selon un aspect avantageux de l'invention, le dispositif de suspension comporte en outre un organe raidisseur amovible destiné à être logé dans la section intermédiaire **24** de l'embout afin d'augmenter la raideur de l'embout **10.**

Plusieurs modes de réalisation du dispositif de suspension selon l'invention vont maintenant être décrits.

Un premier mode de réalisation du dispositif de suspension **100** selon l'invention est illustré par les figures **4** à **8****.**

Dans ce mode de réalisation, le dispositif de suspension **100** comporte un embout **110** similaire à l'embout **10** décrit précédemment, ainsi qu'un organe raidisseur **150** visible sur la figure **4****.** Les éléments constitutifs de l'embout **100** similaires à ceux de l'embout **10** portent la même référence augmentée de la valeur cent.

Comme on comprend à l'aide des figures **5** et **6****,** l'organe raidisseur **150** vient se loger dans la section intermédiaire **124** de l'embout **110.**

Plus précisément, l'organe raidisseur **150** comporte une première portion **152** constituée de deux ailes latérales épaisses **152a, 152b** aptes et destinées à être logées entre les parois de contact **140** et la surface d'appui **136.** Dans cet exemple, on constate que l'épaisseur des ailes **152a, 152b** correspond sensiblement à la distance **d** existant entre chacune des parois de contact **140** et la surface d'appui **136** lorsque l'embout est au repos.

En tout état de cause, l'épaisseur des ailes **152a, 152b** est choisie de sorte que les parois de contact **140** soient aptes à être couplées mécaniquement avec la surface d'appui **136** lorsque l'embout est au repos.

Dans cet exemple, l'organe raidisseur **152** est engagé dans l'embout **100** par sa face avant, c'est-à-dire par la face de l'embout qui reçoit les extrémités des lattes **L.**

Les ailes **152a, 152b** de l'organe raidisseur **150** sont portées par un corps **154** qui présente un bras de guidage **156** destiné à être introduit dans un passage **111** ménagé dans la section supérieure **112** de l'embout **110.** Comme on le voit sur la figure **6****,** le passage **111** s'étend selon la direction transversale, l'épaisseur, de l'embout **110.** De plus, ce passage **111** est ménagé entre les deux logements de lattes **114,116.** Lorsque l'organe raidisseur n'est pas utilisé, ce passage peut servir à loger une troisième latte.

Autrement dit, l'organe raidisseur **150** est introduit dans l'embout **110** selon sa direction transversale **DT.** Un plateau **158** disposé à l'extrémité du corps **154** permet de faciliter la manipulation de l'organe raidisseur **150.** En se référant à la figure **6****,** on constate que le plateau **158** permet en outre de guider le déplacement de l'organe raidisseur en prenant appui sur les lattes **L.**

Conformément à l'invention, l'organe raidisseur présente plusieurs positions d'engagement qui permettent de régler la fermeté (ou la souplesse) du dispositif de suspension.

Ainsi, l'organe raidisseur présente une première position d'engagement, dite position souple, dans laquelle les ailes **152a, 152b** ne couplent pas les parois de contact **140** avec la surface d'appui **136.** Cette première position d'engagement est visible sur la figure **7****.** La première portion **152** portant les ailes **152a, 152b** est située à l'extérieur du volume défini entre la surface d'appui **136** et les parois de contact **140** de sorte que le couplage n'est pas réalisé. L'organe raidisseur **150** est toutefois maintenu à l'embout **110** grâce au bras de guidage **156** qui demeure partiellement logé dans le passage **111.**

L'organe raidisseur présente également une deuxième position d'engagement dans laquelle la première portion **152** couple mécaniquement les éléments de suspension avec l'organe ressort **150.** Cette deuxième position est bien visible sur la figure **6** précédemment décrite.

Dans cette deuxième position, la position ferme, la deuxième portion **152** est logé dans le volume défini entre la surface d'appui **136** et les parois de contact **140** de sorte que le couplage mécanique entre les éléments de suspension et l'organe ressort **130** est réalisé.

Pour passer de la première position d'engagement à la deuxième position d'engagement, l'utilisateur exerce simplement une poussée sur le plateau **158** dirigée vers l'embout **110.**

L'organe raidisseur **150,** dans cet exemple, présente en outre une position d'engagement intermédiaire, la position mi-souple, visible sur la figure **8****.** Dans cette position intermédiaire, la première portion **152** est partiellement logée dans le volume défini entre la surface d'appui **136** et les parois de contact **140,** en sorte que le couplage mécanique est réalisé sur une surface plus petite que celle de la position ferme. Il en résulte donc que, dans la position mi-souple, le dispositif de suspension **110** présente une raideur inférieure à celle qu'il présente dans sa position ferme mais supérieure à celle qu'il présente dans sa position souple.

Pour améliorer le maintien, le bras de guidage **156** est pourvu de trois orifices **156a,156b,156c** disposés les uns derrière les autres selon la direction longitudinale du bras tout en débouchant sur sa surface supérieure **156d.** Ces orifices sont destinés à coopérer avec un ergot **113** ménagé dans une paroi interne du passage **111.** Cet ergot **113** permet de bloquer axialement le bras **156** lorsque ledit ergot est positionné dans l'un des trois orifices **156a, 156b** et **156c.**

En se référant aux figures **6****,** **7** et **8****,** on comprend que l'organe raidisseur **150** est maintenu dans sa position ferme lorsque l'ergot **113** coopère avec l'orifice **156c,** que l'organe raidisseur est maintenu dans sa position mi-souple lorsque l'ergot **113** coopère avec l'orifice **156b,** et qu'il est maintenu dans sa position souple lorsque l'ergot **113** coopère avec l'orifice **156a.**

A l'aide de la figure **9** à **13****,** on va maintenant décrire une première variante du premier mode de réalisation.

Dans cette première variante, le dispositif de suspension **200** comporte un embout **210** identique à l'embout **110** précité, et un organe raidisseur **250** qui diffère de l'organe raidisseur **150** qui vient d'être décrit en ce qu'il comporte en outre une deuxième portion **260** apte à augmenter la raideur de l'organe ressort.

Comme on le voit sur la figure **10****,** cette deuxième portion **260** est disposée en dessous de la première portion. Elle présente également la forme d'un manchon qui est destiné à venir se loger à l'intérieur de la portion souple **234** tout en venant en contact avec la surface d'appui **236** et les parois intermédiaires **238.**

On constate aussi sur la figure **10** que les première et deuxième portions enserrent la surface d'appui **236** de manière à éviter que l'organe ressort ne se déforme plastiquement, grâce à quoi on s'assure que le dispositif de suspension **200** présente une raideur accrue.

L'organe raidisseur **250** présente également une première position d'engagement, dite position souple, dans laquelle la première portion **252** ne couple pas mécaniquement les éléments de suspension **226** avec l'organe ressort **230,** tandis que la deuxième portion **260** n'augmente pas la raideur de l'organe ressort **230,** comme cela est bien visible sur la figure **12****.** Dans cette position souple, l'organe raidisseur **250** ne joue aucun rôle. Par ailleurs, l'organe raidisseur **250** est maintenu dans cette position grâce à l'ergot **213** qui coopère avec l'orifice **256a.**

L'organe raidisseur **250** présente en outre une deuxième position d'engagement, visible sur la figure **11****,** dans laquelle la première portion **252** couple mécaniquement les éléments suspension **226** avec l'organe ressort **230,** tandis que la deuxième portion **260** augmente la raideur de l'organe ressort. Dans cette position ferme, l'organe raidisseur **250** est maintenu grâce à l'ergot **213** qui coopère avec l'orifice **256c.**

Tout comme dans le dispositif de suspension **100,** on prévoit également une position d'engagement intermédiaire, la position mi-souple (non représentée), dans laquelle les première et deuxième portions sont partiellement logées dans la section intermédiaire **224.**

Comme le montre la figure **13****,** on peut également prévoir que la deuxième portion **260'** présente une épaisseur sensiblement égale à la moitié de l'épaisseur de la première portion **252,** en sorte que dans la position intermédiaire, la troisième position d'engagement, la première portion **250** couple mécaniquement les éléments de suspension **226** avec l'organe ressort, tandis que la deuxième portion **260** n'augmente pas la raideur de l'organe ressort **230.**

A l'aide des figures **14** à **17****,** on va maintenant décrire une deuxième variante du premier mode de réalisation de l'invention.

Dans cette deuxième variante, le dispositif de suspension **300** comporte un embout **310** similaire à l'embout **210** décrit précédemment, ainsi qu'un organe raidisseur **350** visible sur la figure **15****.** Cet organe raidisseur **350** diffère de l'organe raidisseur **150** précédemment décrit en ce qu'il est destiné à être introduit dans l'embout **300** par sa face arrière.

De plus, cet organe raidisseur **350** peut également présenter trois positions d'engagement : souple, mi-souple et ferme. Il comporte aussi un bras de guidage **356** dont la face supérieure porte un marquage **358** associé aux positions d'engagement. Le plateau **312a** de la section supérieure **312** de l'embout **300** comporte en outre une fenêtre **313** permettant la lecture du marquage. Comme on le voit également sur la figure **17****,** le plateau **312a** est pourvu d'une fente **315** s'étendant selon la direction transversale de l'embout, qui est destinée à recevoir un curseur **360** faisant saillie depuis la face supérieure du bras de guidage. Ce curseur **360** permet de déplacer l'organe raidisseur entre ses trois positions d'engagement.

A l'aide des figures **18** à **20****,** on va maintenant décrire un deuxième mode de réalisation du dispositif de suspension selon l'invention.

Dans ce deuxième mode de réalisation, le dispositif de suspension **400** comporte un embout **410** similaires à l'embout **10** précédemment décrit, ainsi qu'un organe raidisseur **450** bien visible sur la figure **20****.**

L'organe raidisseur **450** comporte une plate-forme **452** au dessus de laquelle s'étendent une tête **454** et un plot de maintien **456.** Les extrémités latérales **452a, 452b** de la partie de la plate-forme **452** portant le plot **456** sont courbées en s'étendant sous la plate-forme.

En se référant aux figures **18** et **19****,** on constate que la largeur de la plate-forme correspond sensiblement à la largeur de la latte inférieure **LS** de sorte que la plate forme peut coulisser le long de cette latte grâce aux extrémités courbées **452a** et **452b** qui bordent la latte inférieure **LS.**

Le curseur **456** facilite la préhension et le déplacement de l'organe raidisseur **450.**

Selon l'invention, lorsque l'organe raidisseur **450** est logé dans l'embout, la plate-forme prend donc appui sur la latte inférieure **LS** tandis que la tête **454** vient se positionner immédiatement en dessous des parois de liaison **432.**

Il s'ensuit que la raideur de l'organe ressort **430** augmente dans la mesure où le déplacement des parois de liaison **432** est bloqué par la tête **454.**

Par ailleurs, l'organe raidisseur **450** présente également une première position d'engagement, position souple, dans laquelle l'organe raidisseur **450** est maintenu à l'embout **400** alors que la tête n'est pas logée dans l'organe ressort **430** en dessous des parois de liaison. Il présente également une deuxième position d'engagement, la position ferme, visible sur la figure **19****,** dans laquelle la tête **454** est entièrement logée dans l'organe ressort **430.** Il présente enfin une troisième position d'engagement, position mi-souple, dans laquelle la tête est partiellement logée dans l'organe ressort **430.**

De préférence, les bords de la plate-forme sont munis de trois paires d'encoches **458** qui coopèrent avec des ergots disposés de part et d'autre des parois de liaison **432** de manière à verrouiller l'organe ressort **450** dans l'une de ses trois positions d'engagement.

## Revendications

1. Dispositif de suspension (100, 200, 300, 400) de lattes de sommier comprenant un embout (10, 110, 210, 310, 410) qui présente une section supérieure (12, 112, 212, 312, 412) qui comporte au moins un logement (14, 16) pour accueillir l'extrémité d'une latte (L), une section inférieure (18) munie de moyens d'ancrage (20) dudit embout sur le sommier, et une section intermédiaire (24) comportant des éléments de suspension (26, 126, 226, 336) reliant la section inférieure à la section supérieure, la section intermédiaire comportant en outre un organe ressort (30, 130, 230, 330, 430), ayant une surface d'appui (36, 136, 236, 336, 436), distinct des éléments de suspension, cet organe ressort étant uniquement relié à l'une ou l'autre des sections supérieure et inférieure, les éléments de suspension comprenant au moins une paroi de contact (40, 140) distante de l'organe ressort, cette paroi de contact étant apte à être mécaniquement couplée avec la surface d'appui de l'organe ressort lorsque une pression est appliquée sur l'embout, ledit dispositif étant **caractérisé en ce que** les éléments de suspension sont constitués de deux parois arquées (28) s'étendant entre la section inférieure et la section supérieure, chacune des paroi arquées présentant une extrémité (28") reliée à celle des sections inférieure et supérieure qui n'est pas reliée à l'organe ressort, et **en ce que** la paroi de contact (40) s'étend depuis ladite extrémité vers la surface d'appui de l'organe ressort.

2. Dispositif de suspension selon la revendication 1, dans lequel la paroi de contact (40) est sensiblement parallèle à la surface d'appui de l'organe ressort.

3. Dispositif de suspension selon la revendication 1 ou 2, dans lequel l'organe ressort (30, 130, 230, 330, 430) comprend une portion (34, 134) ayant la forme générale d'un manchon s'étendant selon l'épaisseur de l'embout, ladite portion étant reliée à l'une ou l'autre des sections inférieure et supérieure par des parois de liaison (32, 432).

4. Dispositif de suspension selon la revendication 3, dans lequel la surface d'appui (36, 136) est constituée par une zone de la portion souple ayant la forme générale d'un manchon qui est disposée en regard de celle des sections inférieure et supérieure qui n'est pas reliée à l'organe ressort.

5. Dispositif de suspension selon l'une quelconque des revendications 1 à 4, **caractérisé en ce que** l'embout (10, 110, 210, 310, 410) est symétrique par rapport à un plan orthogonal aux sections inférieure et supérieure, et parallèle à une direction (D) d'accueil de la latte dans le logement.

6. Dispositif de suspension selon l'une quelconque des revendications 1 à 5, **caractérisé en ce qu'**il comporte en outre un organe raidisseur (150, 250, 350, 450) amovible destiné à être logé dans la section intermédiaire afin d'augmenter la raideur de l'embout.

7. Dispositif de suspension selon la revendication 6, dans lequel l'organe raidisseur comprend une première portion (152, 252) apte à être logée entre ladite au moins une paroi de contact et la surface d'appui de l'organe ressort de manière à coupler mécaniquement les éléments de suspension avec l'organe ressort.

8. Dispositif de suspension selon la revendication 6 ou 7, dans lequel l'organe raidisseur présente une première position d'engagement dans laquelle la première portion (152, 252) ne couple pas mécaniquement les éléments de suspension avec l'organe ressort et une deuxième position d'engagement dans laquelle la première portion (152, 252) couple mécaniquement les éléments de suspension avec l'organe ressort.

9. Dispositif de suspension selon la revendication 7, dans lequel l'organe raidisseur comprend en outre une deuxième portion (260) apte à augmenter la raideur de l'organe ressort.

10. Dispositif de suspension selon les revendications 3 et 9, dans lequel la deuxième portion (260) est destinée à venir se loger à l'intérieur de la portion souple (234) ayant la forme générale d'un manchon de manière à augmenter la raideur de l'organe ressort (230).

11. Dispositif de suspension selon la revendication 9 ou 10, dans lequel l'organe raidisseur présente une première position d'engagement dans laquelle la première portion (252) ne couple pas mécaniquement les éléments de suspension avec l'organe ressort (230) tandis que la deuxième portion (260) n'augmente pas la raideur de l'organe ressort, une deuxième position d'engagement dans laquelle la première portion (252) couple mécaniquement les éléments de suspension avec l'organe ressort tandis que la deuxième portion (260) augmente la raideur de l'organe ressort, et une troisième position d'engagement dans laquelle la première portion (252) couple mécaniquement les éléments de suspension avec l'organe ressort tandis que la deuxième portion (260) n'augmente pas la raideur de l'organe ressort.

12. Dispositif de suspension selon l'une quelconque des revendications 6 à 11, dans lequel l'organe raidisseur (150, 250, 350) comporte en outre un bras de guidage (156, 356) destiné à être introduit dans un passage ménagé dans la section supérieure, ledit passage (111, 211, 311) s'étendant selon l'épaisseur de l'embout.

13. Dispositif de suspension selon la revendication 12 et la revendication 8 ou 11, dans lequel le bras de guidage (356) présente un marquage associé aux positions d'engagement, la section supérieure présentant en outre une fenêtre (313) rendant visible le marquage afin d'en permettre la lecture.

14. Dispositif de suspension selon l'une quelconque des revendications 6 à 13, dans lequel l'organe raidisseur comprend en outre un plateau (158) destiné à venir en appui sur la latte (L).

15. Dispositif de suspension selon la revendication 6, dans lequel la section inférieure comporte en outre un logement additionnel (22) pour une latte inférieure (L5) et dans lequel l'organe raidisseur (450) est destiné à être logé à l'intérieur de l'organe ressort (430) tout en prenant appui sur la latte inférieure (L5).

16. Dispositif de suspension selon les revendications 3 et 15, dans lequel l'organe raidisseur comporte une tête (454) contre laquelle les parois de liaison (432) sont destinées à venir en appui.

17. Dispositif de suspension selon les revendications 15 ou 16, dans lequel l'organe raidisseur présente une plate-forme (452) destinée à venir en appui contre la latte inférieure, cette plate-forme présentant des extrémités latérales (452a, 452b) courbées permettant de guider en translation l'organe raidisseur (450) le long de la latte inférieure (L5) lors de l'engagement de l'organe raidisseur dans l'organe ressort.

18. Dispositif de suspension selon l'une quelconque des revendications 6 à 17, dans lequel l'embout (110, 210, 310, 410) comporte en outre des moyens (113, 213) pour verrouiller l'organe raidisseur à l'embout.

19. Dispositif de suspension selon l'une quelconque des revendications 6 à 18, dans lequel l'organe raidisseur (350) est engagé dans l'embout selon un sens opposé au sens d'insertion de la latte dans son logement.

## Claims

1. A suspension device (100, 200, 300, 400) for mattress support slats including a cap (10, 110, 210, 310, 410) having an upper section (12, 112, 212, 312, 412) which comprises at least one housing (14, 16) for accommodating the end of a slat (L), a lower section (18) provided with means (20) for anchoring said cap on the mattress support, and an intermediate section (24) comprising suspension elements (26, 126, 226, 336) connecting the lower section to the upper section, the intermediate section also comprising a spring member (30, 130, 230, 330, 430), having a support surface (36, 136, 236, 336, 436), distinct from the suspension elements, said spring member being connected only to one or the other of the upper and lower sections, the suspension elements including at least one contact wall (40, 140) remote from the spring member, said contact wall being capable of being mechanically coupled with the support surface of the spring member when pressure is applied to the cap, said device being **characterized in that** the suspension elements consist of two arched walls (28) extending between the lower section and the upper section, each of the arched walls having one end (28") connected to the one of the lower and upper sections which is not connected to the spring member, and **in that** the contact wall (40) extends from said end toward the support surface of the spring member.

2. The suspension device according to Claim 1, wherein the contact wall (40) is substantially parallel to the support surface of the spring member.

3. The suspension device according to Claim 1 or 2, wherein the spring member (30, 130, 230, 330, 430) includes a portion (34, 134) having a generally sleeve-like shape extending along the thickness of the cap, said portion being connected to one or the other of the lower and upper sections by connecting walls (32, 432).

4. The suspension device according to Claim 3, wherein the support surface (36, 136) consists of an area of the flexible portion having a generally sleeve-like shape which is positioned facing that of the lower and upper sections which is not connected to the spring member.

5. The suspension device according to any one of Claims 1 to 4, **characterized in that** the cap (10, 110, 210, 310, 410) is symmetrical with respect to a plane perpendicular to the lower and upper sections, and parallel to a direction (D) of accommodation of the slat in the housing.

6. The suspension device according to any one of Claims 1 to 5, **characterized in that** it also comprises a removable stiffening member (150, 250, 350, 450) designed to be accommodated in the intermediate section in order to increase the stiffness of the cap.

7. The suspension device according to Claim 6, wherein the stiffening member includes a first portion (152, 252) capable of being accommodated between said at least one contact wall and the support surface of the spring member so as to mechanically couple the suspension elements with the spring member.

8. The suspension device according to Claim 6 or 7, wherein the stiffening member has a first insertion position wherein the first portion (152, 252) does not mechanically couple the suspension elements with the spring member and a second insertion position wherein the first portion (152, 252) does mechanically couple the suspension elements with the spring member.

9. The suspension device according to Claim 7, wherein the stiffening member also includes a second portion (260) capable of increasing the stiffness of the spring member.

10. The suspension device according to Claims 3 and 9, wherein the second portion (260) is designed to be accommodated inside the generally sleeve-shaped flexible portion (234) so as to increase the stiffness of the spring member (230).

11. The suspension device according to Claim 9 or 10, wherein the stiffening member has a first insertion position wherein the first portion (252) does not mechanically couple the suspension elements with the spring member (230) while the second portion (260) does not increase the stiffness of the spring member, a second insertion position wherein the first portion (252) mechanically couples the suspension elements with the spring member while the second portion (260) increases the stiffness of the spring member, and a third insertion position wherein the first portion (252) mechanically couples the suspension elements with the spring member while the second portion (260) does not increase the stiffness of the spring member.

12. The suspension device according to any one of Claims 6 to 11, wherein the stiffening member (150, 250, 350) also comprises a guide arm (156, 356) designed to be inserted into a passage provided in the upper section, said passage (111, 211, 311) extending along the thickness of the cap.

13. The suspension device according to Claim 12 and Claim 8 or 11, wherein the guide arm (356) has marking associated with the insertion positions, the upper section also having an opening (313) making the marking visible so as to allow it to be read.

14. The suspension device according to any one of Claims 6 to 13, wherein the stiffening member also includes a plate (158) designed to come to rest against the slat (L).

15. The suspension device according to Claim 6, wherein the lower section also comprises an additional housing (22) for a lower slat (L5) and wherein the stiffening member (450) is designed to be accommodated inside the spring member (430) while being supported by the lower slat (L5).

16. The suspension device according to Claims 3 and 15, wherein the stiffening member comprises a head (454) against which the connecting walls (432) are designed to come to rest.

17. The suspension device according to Claim 15 or 16, wherein the stiffening member has a platform (452) designed to come to rest against the lower slat, said platform having curved lateral ends (452a, 452b) allowing the stiffening member (450) to be guided in translation along the lower slat (L5) during insertion of the stiffening member into the spring member.

18. The suspension device according to any one of Claims 6 to 17, wherein the cap (110, 210, 310, 410) also comprises means (113, 213) for locking the stiffening member to the cap.

19. The suspension device according to any one of Claims 6 to 18, wherein the stiffening member (350) is inserted into the cap in a direction opposite to the direction of insertion of the slat into its housing.

## Patentansprüche

1. Federungsvorrichtung (100, 200, 300, 400) für Latten eines Bettrosts, umfassend ein Endstück (10, 110, 210, 310, 410), das einen oberen Abschnitt (12, 112, 212, 312, 412), der wenigstens eine Aufnahme (14, 16) umfaßt, um das Ende einer Latte (L) aufzunehmen, einen unteren Abschnitt (18), der mit Mitteln zum Verankern (20) des Endstücks an dem Bettrost versehen ist, sowie einen Zwischenabschnitt (24), der Federungselemente (26, 126, 226, 336) umfaßt, die den unteren Abschnitt mit dem oberen Abschnitt verbinden, aufweist, wobei der Zwischenabschnitt ferner ein Federorgan (30, 130, 230, 330, 430) mit einer Auflagefläche (36, 136, 236, 336, 436), das von den Federungselementen getrennt ist, umfaßt, wobei dieses Federorgan nur mit dem einen oder dem anderen der oberen und unteren Abschnitte verbunden ist, wobei die Federungselemente wenigstens eine von dem Federorgan beabstandete Kontaktwand (40, 140) umfassen, wobei diese Kontaktwand geeignet ist, mit der Auflagefläche des Federorgans mechanisch gekoppelt zu werden, wenn an das Endstück ein Druck angelegt wird, wobei die Vorrichtung **dadurch gekennzeichnet ist, daß** die Federungselemente von zwei bogenförmigen Wänden (28), die sich zwischen dem unteren Abschnitt und dem oberen Abschnitt erstrecken, gebildet sind, wobei eine jede der bogenförmigen Wände ein Ende (28") aufweist, das mit demjenigen des unteren und des oberen Abschnitts verbunden ist, das nicht mit dem Federorgan verbunden ist, und daß die Kontaktwand (40) von dem Ende aus in Richtung der Auflagefläche des Federorgans verläuft.

2. Federungsvorrichtung nach Anspruch 1, wobei die Kontaktwand (40) zu der Auflagefläche des Federorgans im wesentlichen parallel verläuft.

3. Federungsvorrichtung nach Anspruch 1 oder 2, wobei das Federorgan (30, 130, 230, 330, 430) einen Abschnitt (34, 134) umfaßt, der die allgemeine Form einer sich entlang der Dicke des Endstückes erstreckenden Manschette aufweist, wobei der Abschnitt durch Verbindungswände (32, 432) mit dem einen oder anderen der unteren und oberen Abschnitte verbunden ist.

4. Federungsvorrichtung nach Anspruch 3, wobei die Auflagefläche (36, 136) durch einen Bereich des flexiblen Abschnitts, welcher die allgemeine Form einer Manschette aufweist, gebildet ist, der gegenüber demjenigen des unteren und des oberen Abschnitts angeordnet ist, der nicht mit dem Federorgan verbunden ist.

5. Federungsvorrichtung nach einem der Ansprüche 1 bis 4, **dadurch gekennzeichnet, daß** das Endstück (10, 110, 210, 310, 410) in Bezug auf eine zu dem unteren und dem oberen Abschnitt orthogonale Ebene symmetrisch ist und zu einer Richtung (D) zum Aufnehmen der Latte in der Aufnahme parallel ist.

6. Federungsvorrichtung nach einem der Ansprüche 1 bis 5, **dadurch gekennzeichnet, daß** sie ferner ein lösbares Versteifungsorgan (150, 250, 350, 450) umfaßt, das dazu bestimmt ist, in dem Zwischenabschnitt aufgenommen zu werden, um die Steifigkeit des Endstücks zu erhöhen.

7. Federungsvorrichtung nach Anspruch 6, wobei das Versteifungsorgan einen ersten Abschnitt (152, 252) umfaßt, der geeignet ist, zwischen der wenigstens einen Kontaktwand und der Auflagefläche des Federorgans aufgenommen zu werden, um die Federungselemente mit dem Federorgan mechanisch zu koppeln.

8. Federungsvorrichtung nach Anspruch 6 oder 7, wobei das Versteifungsorgan eine erste Eingreifposition, in der der erste Abschnitt (152, 252) die Federungselemente nicht mit dem Federorgan mechanisch koppelt, sowie eine zweite Eingreifposition aufweist, in der der erste Abschnitt (152, 252) die Federungselemente mit dem Federorgan mechanisch koppelt.

9. Federungsvorrichtung nach Anspruch 7, wobei das Versteifungsorgan ferner einen zweiten Abschnitt (260) umfaßt, der geeignet ist, die Steifigkeit des Federorgans zu erhöhen.

10. Federungsvorrichtung nach den Ansprüchen 3 und 9, wobei der zweite Abschnitt (260) dazu bestimmt ist, innerhalb des flexiblen Abschnitts (234), welcher die allgemeine Form einer Manschette aufweist, aufgenommen zu werden, um die Steifigkeit des Federorgans (230) zu erhöhen.

11. Federungsvorrichtung nach Anspruch 9 oder 10, wobei das Versteifungsorgan eine erste Eingreifposition, in der der erste Abschnitt (252) die Federungselemente nicht mit dem Federorgan (230) mechanisch koppelt, während der zweite Abschnitt (260) die Steifigkeit des Federorgans nicht erhöht, eine zweite Eingreifposition, in der der erste Abschnitt (252) die Federungselemente mit dem Federorgan mechanisch koppelt, während der zweite Abschnitt (260) die Steifigkeit des Federorgans erhöht, sowie eine dritte Eingreifposition aufweist, in der der erste Abschnitt (252) die Federungselemente mit dem Federorgan mechanisch koppelt, während der zweite Abschnitt (260) die Steifigkeit des Federorgans nicht erhöht.

12. Federungsvorrichtung nach einem der Ansprüche 6 bis 11, wobei das Versteifungsorgan (150, 250, 350) ferner einen Führungsarm (156, 356) umfaßt, der dazu bestimmt ist, in einen in dem oberen Abschnitt ausgebildeten Durchgang eingeführt zu werden, wobei der Durchgang (111, 211, 311) sich entlang der Dicke des Endstücks erstreckt.

13. Federungsvorrichtung nach Anspruch 12 und Anspruch 8 oder 11, wobei der Führungsarm (356) eine den Eingreifpositionen zugeordnete Markierung aufweist, wobei der obere Abschnitt ferner ein Fenster (313) aufweist, das die Markierung sichtbar macht, um deren Lesen zu ermöglichen.

14. Federungsvorrichtung nach einem der Ansprüche 6 bis 13, wobei das Versteifungsorgan ferner einen Teller (158) umfaßt, der dazu bestimmt ist, auf der Latte (L) in Anlage zu gelangen.

15. Federungsvorrichtung nach Anspruch 6, wobei der untere Abschnitt ferner eine zusätzliche Aufnahme (22) für eine untere Latte (L5) umfaßt und wobei das Versteifungsorgan (450) dazu bestimmt ist, innerhalb des Federorgans (430) aufgenommen zu werden und sich dabei auf der unteren Latte (L5) abzustützen.

16. Federungsvorrichtung nach den Ansprüchen 3 und 15, wobei das Versteifungsorgan einen Kopf (454) umfaßt, an dem die Verbindungswände (432) in Anlage zu kommen bestimmt sind.

17. Federungsvorrichtung nach den Ansprüchen 15 oder 16, wobei das Versteifungsorgan eine Plattform (452) aufweist, die dazu bestimmt ist, an der unteren Latte in Anlage zu gelangen, wobei diese Plattform gekrümmte Seitenenden (452a, 452b) aufweist, die ermöglichen, das Versteifungsorgan (450) bei Einstecken des Versteifungsorgans in das Federorgan entlang der unteren Latte (L5) verschieblich zu führen.

18. Federungsvorrichtung nach einem der Ansprüche 6 bis 17, wobei das Endstück (110, 210, 310, 410) ferner Mittel (113, 213) umfaßt, um das Versteifungsorgan an dem Endstück zu verriegeln.

19. Federungsvorrichtung nach einem der Ansprüche 6 bis 18, wobei das Versteifungsorgan (350) in einer Richtung, die zu der Einsetzrichtung der Latte in ihre Aufnahme entgegengesetzt ist, in das Endstück eingesteckt wird.
